# EUROPÄISCHE PATENTSCHRIFT

(11) **EP 2 401 511 B1**
(45) Veröffentlichungstag und Bekanntmachung des Hinweises auf die Patenterteilung: **14.03.2018**
(21) Anmeldenummer: 10704500.7
(22) Anmeldetag: 30.01.2010
(51) Int. Cl.: F15B 1/08, F15B 21/08

(54) **HYDROSPEICHER, HYDRAULIKEINRICHTUNG MIT EINEM SOLCHEN HYDROSPEICHER UND ZUGEHÖRIGE DATENÜBERTRAGUNGSVORRICHTUNG**
ACCUMULATOR, HYDRAULIC ASSEMBLY WITH SUCH AN ACCUMULATOR AND ASSOCIATED DATA TRANSMISSION SYSTEM
ACCUMULATEUR, ENSEMBLE HYDRAULIQUE COMPORTANT UN TEL ACCUMULATEUR ET SYSTÈME DE TRANSMISSION DE DONNÉES ASSOCIÉ

(30) Priorität: 26.02.2009 DE 102009010775
(43) Veröffentlichungstag der Anmeldung: 04.01.2012
(62) Teilanmeldung aus: 18152495.0
(73) Patentinhaber: Hydac Technology Gmbh, 66273 Sulzbach/Saar (DE)
(72) Erfinder: WEBER, Norbert, 66280 Sulzbach/Saar (DE)
(74) Vertreter: Crazzolara, Helmut
(86) Internationale Anmeldenummer: PCT/EP2010/000562
(87) Internationale Veröffentlichungsnummer: WO 2010/097153

(56) Entgegenhaltungen:
- WO-A1-85/00454
- DE-A1- 3 518 985
- DE-A1- 10 207 598
- DE-T2- 69 211 860
- DE-U1- 9 005 139
- US-A1- 2002 035 832
- US-A1- 2006 055 531

## Beschreibung

Die Erfindung betrifft einen Hydrospeicher zur Aufnahme mindestens eines Teilvolumens einer unter Druck stehenden Flüssigkeit mit den Merkmalen im Oberbegriff von Anspruch 1 und eine Hydraulikeinrichtung mit einem solchen Hydrospeicher.

Hydrospeicher können in einer Hydraulikeinrichtung verschiedene Aufgaben erfüllen, wie beispielsweise Energiespeicherung, Flüssigkeitsreserve, Notbetätigung oder Druckstoßdämpfung. Bekannte Hydrospeicher weisen ein Trennelement auf, durch das zwei Arbeitsräume voneinander getrennt sind. Durch eine Bewegung des Trennelements innerhalb des Hydrospeichers ist die Größe mindestens eines Arbeitsraumes variabel. Wenn einer der beiden Arbeitsräume mit einem Gas befüllt ist, spricht man von einem hydropneumatischen Speicher.

Da sich die Flüssigkeit in einem Hydrospeicher unter Druck befindet, werden die Hydrospeicher wie Druckbehälter behandelt und müssen für den maximalen Betriebsdruck unter Berücksichtigung der jeweils geltenden Sicherheitsbestimmungen ausgelegt sein. Die Betriebssicherheit wird durch den Einsatz hochwertiger Werkstoffe gewährleistet, die allerdings mit vergleichsweise hohen Herstellkosten verbunden sind.

Aus der DE 102 07 598 A1 ist ein Druckmittelspeicher mit den Merkmalen des Oberbegriffs des Anspruchs 1 bekannt mit einem Gehäuse, dessen Innenraum durch ein Medientrennelement in zwei Kammern unterteilt ist, wobei die erste Kammer mit einem Medium, insbesondere mit einem Gas, und die zweite Kammer mit einer Flüssigkeit gefüllt ist, und wobei ein Ventil vorgesehen ist, dessen Schließkörper durch das Medientrennelement betätigbar ist und das ein Befüllen der zweiten Kammer mit Flüssigkeit ermöglicht und ein vollständiges Entleeren der zweiten Kammer verhindert. Das Gehäuse weist einen von den Kammern und den Medien abgetrennten Raum mit einem Messmittel zur Sensierung der Position des Medientrennelements auf.

Aus der DE 199 29 431 A1 ist ein hydraulischer Stellantrieb bekannt, der eine Steuerung und eine mittels eines Antriebs antreibbare Pumpe aufweist, die aus einem Vorratsbehälter Hydraulikflüssigkeit zur Verwendung in wenigstens einen Stellzylinder pumpt. Um auf einen bisher üblichen separaten Füllstandssensor im Vorratsbehälter für die Hydraulikflüssigkeit verzichten zu können, wird vorgeschlagen, die Füllstandsmessung indirekt über die Einschaltdauer der Pumpe vorzunehmen.

Aus der DE 199 17 210 A1 ist ein Verfahren zur Überwachung des Gas-Vorfülldruckes bei Hydrospeichern bekannt, bei dem nach Unterbrechen der Druckzufuhr zur Ölseite des Speichers und dem Entleeren des Inhalts zum Tank die aktuelle Gastemperatur und der aktuelle Gasdruck bei Erreichen des Temperaturausgleichs ermittelt, und die hierauf bezogenen Daten telemetrisch an eine räumlich entfernt angeordnete Auswerteeinrichtung übermittelt werden, um einen einer Bezugstemperatur entsprechenden IstWert des Gas-Vorfülldruckes zu berechnen.

Aus der DE 199 42 509 A1 ist ein Verfahren und eine Vorrichtung zur Versorgung von elektrischen Verbrauchern in oder an einer pneumatischen Vorrichtung mit elektrischer Versorgungsenergie bekannt. Dabei ist die pneumatische Vorrichtung über eine pneumatische Leitung an eine Druckquelle angeschlossen. Die Energieübertragung zur pneumatischen Vorrichtung erfolgt über die pneumatische Leitung mittels Schallwellen, Mikrowellen, Druckänderungen oder eine Gasströmung in der pneumatischen Leitung. Eine Umwandlung dieser übertragenen Energie in die elektrische Versorgungsenergie erfolgt in oder an der pneumatischen Vorrichtung. Hierdurch können elektrische Leitungen zur Stromversorgung entfallen und die Energieübertragung erfolgt allein über die pneumatische Leitung.

Aus der US 2002/035832 A1 ist eine Diagnosevorrichtung für einen Hydrospeicher bekannt, wobei die Diagnosevorrichtung einen Drucksensor aufweist zum Detektieren des Drucks in einem isolierten Zustand des Hydrospeichers, in dem der Hydrospeicher sowohl von der Druckquelle als auch von dem Verbraucher abgetrennt ist.

Aus der US 2006/0055531 A1 ist ein Bauelement bekannt, bei dem auf einem gemeinsamen Substrat ein Oberflächenwellensensorelement und ein Radio-Frequency Identification Element (RFID) angeordnet sind.

Aus der DE 692 11 860 T2 ist eine Vorrichtung zum Identifizieren von Behältern und insbesondere von Gasflaschen bekannt, die ein elektronisches Etikett aufweist, das von einem Ring getragen wird, der ein Verschlussventil der Gasflasche umgibt.

Aus der WO 85/00454 A1 ist eine Vorrichtung zum Prüfen wiederbefüllbarer Behälter bekannt. Hierzu wird eine Steuereinheit mit einem an dem Behälter angeordneten Speicherelement verbunden und die darin gespeicherten Daten werden ausgelesen und mit Daten verglichen, die in einem externen Speicherelement abgelegt sind.

Aus der DE 35 18 985 A1 ist eine Vorrichtung zur Überwachung oder Steuerung des Hilfsdrucks in einer hydraulischen Anlage, insbesondere in einer Bremsanlage, bekannt, wobei die Vorrichtung einen Drucksensor aufweist, die im Inneren der gasgefüllten Kammer eines Druckspeichers derart angeordnet sind, dass der Drucksensor vor dem Kontakt mit dem Druckübertragungsmittel geschützt ist.

Aus der DE 90 05 139 U1 ist ein hydropneumatischer Druckspeicher bekannt, bei dem in der Wandung eines Gehäuseteils ein Drucksensor angeordnet ist, der einen in den Gasraum reichenden Druckaufnehmer und einen von außerhalb des Gehäuseteils her erkennbaren Druckanzeiger aufweist.

Der Erfindung liegt die Aufgabe zugrunde, einen Hydrospeicher sowie eine Hydraulikeinrichtung mit einem solchen Hydrospeicher bereitzustellen, welche die Nachteile des Standes der Technik überwinden. Insbesondere soll ein Hydrospeicher bereitgestellt werden, der eine noch höhere Betriebssicherheit gewährleistet. In einer Ausführungsart ist der Betriebszustand des Hydrospeichers zuverlässig ermittelbar und überwachbar, vorzugsweise auch automatisiert und von einer Steuereinrichtung gesteuert.

Diese Aufgabe ist durch den im Anspruch 1 bestimmten Hydrospeicher und durch die im nebengeordneten Anspruch bestimmte Hydraulikeinrichtung gelöst. Besondere Ausführungsarten der Erfindung sind in den Unteransprüchen bestimmt.

Gemäß dem Kennzeichen von Anspruch 1 ist vorgesehen, dass die Datenübertragung zwischen dem Datenspeicher und dem Lese- und/oder Schreibgerät drahtlos erfolgt, dass eine sich außerhalb des Datenspeichers erstreckende Antenne für die Signalkopplung zwischen dem Datenspeicher und dem Lese- und/oder Schreibgerät vorgesehen ist und dass die Antenne mittels eines elektrischen Steckverbinders mit dem Datenspeicher elektrisch verbindbar ist.

In einer Ausführungsart weist der zur Aufnahme mindestens eines Teilvolumens einer unter Druck stehenden Flüssigkeit vorgesehene Hydrospeicher, bei dem es sich um einen hydropneumatischen Speicher handeln kann, ein Gehäuse mit mindestens einer Anschlussstelle zum Anschließen des Hydrospeichers an eine Hydraulikeinrichtung auf. Ein Datenspeicher ist derart Bestandteil des Hydrospeichers, dass mittels eines außerhalb des Hydrospeichers angeordneten Lese- und/oder Schreibgeräts die in dem Datenspeicher gespeicherten Daten aus dem Datenspeicher elektronisch auslesbar sind.

Zum Volumenausgleich im Hydrospeicher und der damit verbundenen Energiespeicherung wird die Druckflüssigkeit im Hydrospeicher gewichtsoder federkraftbelastet oder mit Gas beaufschlagt. Dabei herrscht zwischen dem Druck der Druckflüssigkeit und dem vom Gewicht, der Feder oder dem Gas erzeugten Gegendruck stets ein Gleichgewicht. Gewichts- und Federspeicher kommen für spezielle industrielle Anwendungen in Frage. Gasbeaufschlagte Speicher ohne Trennelement werden wegen der Gasaufnahme der Flüssigkeit in der Hydraulik ebenfalls nur in Spezialfällen eingesetzt. In den meisten Hydraulikeinrichtungen werden hydropneumatische, d. h. gasbeaufschlagte Speicher mit Trennelement eingesetzt. Nach der Ausbildung des Trennelements kann man zwischen Blasen-, Kolben- und Membranspeichern unterscheiden.

Der Datenspeicher kann dabei integral in den Hydrospeicher eingebaut sein, beispielsweise in einen Anschlussflansch oder in einen Außenmantel des Hydrospeichers eingegossen oder eingespritzt sein, oder an dem Hydrospeicher von außen vorzugsweise unlösbar festgelegt sein, beispielsweise durch Verkleben, Verschweißen oder dergleichen. Es kann vorteilhaft sein, wenn der Datenspeicher von außen nicht erkennbar ist. Für einige Anwendungsfälle kann es allerdings vorteilhaft sein, wenn der Ort der Anbringung des Datenspeichers an dem Hydrospeicher von außen erkennbar ist, beispielsweise indem der Datenspeicher selbst erkennbar ist oder indem eine Markierung an der entsprechenden Stelle angebracht ist. Vorzugsweise steht der Datenspeicher nicht über die Kontur des Hydrospeichers hinaus. Dadurch können erfindungsgemäße Hydrospeicher auch für bereits vorhandene und installierte Hydraulikeinrichtungen eingesetzt werden.

In einer besonderen Ausführungsart ist der Datenspeicher derart nahe oder an einer Außenoberfläche des Hydrospeichers angeordnet, dass der Datenspeicher auch in einem an der Hydraulikeinrichtung angeschlossenen Zustand des Hydrospeichers auslesbar ist. Dadurch ist es nicht erforderlich, zum Auslesen der Daten den Hydrospeicher zu demontieren, sondern die Daten können vorzugsweise auch im Betrieb der Hydraulikeinrichtung ausgelesen werden. Insbesondere bei langgestreckten Hydrospeichern ist es vorteilhaft, wenn der Datenspeicher nahe oder an einer stirnseitigen Außenoberfläche angeordnet ist. Der Abstand zwischen dem Datenspeicher und dem Lese- und/oder Schreibgerät kann dadurch minimiert werden, wodurch eine sichere Datenübertragung auch mit geringer elektrischer Leistung möglich ist. Beispielsweise kann der Datenspeicher nahe oder an einem Anschlussteil des Hydrospeichers für den Anschluss an der Hydraulikeinrichtung angeordnet sein, oder nahe einer verschließbaren Gasanschlussöffnung des Gehäuses des Hydrospeichers.

In einer Ausführungsart ist in dem Gehäuse des Hydrospeichers ein Trennelement angeordnet, durch das zwei Arbeitsräume voneinander getrennt sind. Der Datenspeicher kann derart in einem der beiden Arbeitsräume angeordnet oder mit einem der beiden Arbeitsräume verbunden sein, dass ein Parameter eines in dem Arbeitsraum befindlichen Mediums, insbesondere eines Fluids, von dem Datenspeicher erfassbar und in dem Datenspeicher mindestens temporär speicherbar ist. Vorzugsweise ist der Datenspeicher in einem mit Gas, vorzugsweise mit einem Inertgas wie beispielsweise Stickstoff, gefüllten Arbeitsraum angeordnet. Der Datenspeicher kann ein Sensorelement aufweisen, beispielsweise zur Erfassung des Drucks und/ oder der Temperatur. Im Falle eines Drucksensors kann der Druck im Gasraum ermittelt werden und beispielsweise ein Warnsignal von dem Datenspeicher an das zugeordnete Lese- und/oder Schreibgerät oder an eine Steuereinrichtung gesendet werden, wenn der Druck einen vorgebbaren Wert unter- und/oder überschreitet.

In dem Datenspeicher können insbesondere die den Hydrospeicher spezifizierenden Daten gespeichert sein. Dabei kann es sich beispielsweise um Daten handeln, die eine Identifikation nur des Typs des Hydrospeichers ermöglichen, beispielsweise hinsichtlich des zulässigen Mediums der Hydraulikeinrichtung, der zulässigen maximalen Temperatur des Mediums der Hydraulikeinrichtung, des zulässigen maximalen Betriebsdrucks, der Abmessungen, des Herstelldatums und dergleichen. Außerdem können Daten gespeichert werden, die eine Identifizierung des individuellen Hydrospeichers ermöglichen, beispielsweise eine nur einmal vergebene und vorzugsweise fortlaufende Fabrikationsnummer. Soweit es sich dabei um Daten handelt, die bereits bei der Herstellung des Hydrospeichers bestimmt sind, können diese Daten in einem nicht-überschreibbaren und nur-lesbaren Speicherbereich des Datenspeichers gespeichert sein, sodass sie unveränderlich und insbesondere nicht manipulierbar sind.

Alternativ oder ergänzend können auch Daten speicherbar sein, die erst nach der Herstellung des Hydrospeichers auftreten, insbesondere Betriebsdaten des Hydrospeichers wie das Datum der Inbetriebnahme, die Art und Dauer des Einsatzes, die auftretenden Betriebsdrücke und dergleichen. Diese Daten sind in einem mindestens einmal-beschreibbaren Speicherbereich des Datenspeichers speicherbar, vorzugsweise in einem nur einmal-beschreibbaren Speicherbereich, in dem eine fortlaufende Protokollierung des Hydrospeichers abgelegt werden kann. Die einzuschreibenden Daten können mit einem unveränderlichen Datumsstempel versehen sein. Das Einschreiben dieser Daten erfolgt vorzugsweise über das Lese- und/oder Schreibgerät. Wenn dieser Speicherbereich nur einmal-beschreibbar ist, ist gewährleistet, dass die Betriebsdaten im Nachhinein nicht manipulierbar sind. Dies ist vorteilhaft im Hinblick auf Gewährleistungsansprüche, die bei einem Ausfall des Hydrospeichers erhoben werden könnten.

Das Merkmal, dass die Daten nur einmal in den Datenspeicher einschreibbar sind, kann durch softwaretechnische Maßnahmen realisiert werden, beispielsweise indem jede Speicheradresse nur einmal zum Einschreiben verwendbar ist und anschließend nicht mehr zur Verfügung steht, oder durch hardwaretechnische Maßnahmen, beispielsweise indem beim Einschreiben irreversible Speichervorgänge erfolgen, etwa durch Aufschmelzen von Verbindungsleitungen.

Die Daten sind drahtlos, beispielsweise durch elektromagnetische Wellen, aus dem Datenspeicher auslesbar und drahtlos in den Datenspeicher einschreibbar.

In einer Ausführungsart arbeitet der Datenspeicher nach dem Transponderprinzip und ist erst nach einer entsprechenden und gegebenenfalls durch Codewörter gesicherten Stimulation des Lese- und/oder Schreibgerätes zur Datenübertragung bereit. Es ist beispielsweise möglich, dass die Daten aus dem Datenspeicher dadurch auslesbar sind, dass der Datenspeicher oder eine zugeordnete Empfangseinheit ein von dem Lese- und/oder Schreibgerät ausgesandtes Signal entsprechend den gespeicherten Daten modifiziert, beispielsweise abschwächt, oder in vorbestimmbarer Weise moduliert, beispielsweise durch Veränderung der Amplitude, Phase oder Frequenz des elektromagnetischen Feldes entsprechend den gespeicherten Daten. Das Lese- und/oder Schreibgerät weist eine Empfangseinheit auf, welche das modifizierte Signal empfängt und gegebenenfalls demoduliert, und dadurch die Daten des Datenspeichers extrahiert.

In einer Ausführungsart der Erfindung ist die für den Betrieb des Datenspeichers erforderliche Energie von dem Lese- und/oder Schreibgerät auf den Datenspeicher oder auf eine dem Datenspeicher zugeordnete und mit dem Datenspeicher verbundene Empfangseinheit übertragbar. Vorzugsweise erfolgt die Energieübertragung kontaktlos, beispielsweise durch Bereitstellung eines ausreichend starken elektromagnetischen Feldes, oder durch intensive Lichteinstrahlung, gegebenenfalls im Infrarotbereich oder dergleichen.

Der Datenspeicher ist vorzugsweise als Halbleiterplättchen oder Chip ausgebildet und kann beispielsweise periphere Schaltkreise zum Empfangen und Senden sowie zum Einschreiben und Auslesen von Daten aufweisen. Der Datenspeicher kann ein sogenanntes Radio Frequency Identification (RFID) Element enthalten oder sogar allein durch so ein Element gebildet sein. Die Daten sind vorzugsweise in digitaler Form und nicht-flüchtig gespeichert, das heißt, auch nach einem Abschalten der Energieversorgung bleiben die Daten erhalten.

Für einige Anwendungsfälle ist es vorteilhaft, wenn das Sendeelement des Datenspeichers, beispielsweise eine Sende-/Empfangsspule, separat zu dem eigentlichen Datenspeicher, beispielsweise dem Halbleiterplättchen, ausgeführt ist. In anderen Anwendungsfällen ist es besonders vorteilhaft, wenn dieses Sendeelement einstückig von dem Datenspeicher ausgebildet ist, beispielsweise die Sende-/Empfangsantenne auf dem Halbleiterplättchen integriert ist. Besonders vorteilhaft ist dies bei einer Datenübertragung durch Radiowellen mit einer Frequenz von oberhalb 100 MHz, vorzugsweise oberhalb 500 MHz oder sogar 1 GHz, weil dadurch sehr geringe Baugrößen möglich sind.

Es sind auch Reichweiten von mehreren Metern bis mehreren Zehn Metern durch entsprechende Sendeleistungen und/oder geeignete Frequenzen möglich. Um insbesondere bei größeren Reichweiten eine Zuordnung der einzelnen Daten zu dem jeweiligen Hydrospeicher zu gewährleisten, können die Daten jeweils mit einer dem Hydrospeicher zugeordneten Identifizierung gekennzeichnet sein, beispielsweise mit einer dem Hydrospeicher zugeordneten Adresse.

Die Antenne kann sich mindestens abschnittsweise um eine Längsachse des Hydrospeichers herum erstrecken und dadurch unabhängig von der Winkelstellung des Hydrospeichers im eingebauten Zustand und des daran angebrachten Datenspeichers eine Signalkopplung zwischen dem Datenspeicher und dem Lese- und/oder Schreibgerät gewährleisten. Die Antenne kann sich über einen Winkelbereich von mehr als 90° um die Längsachse des Hydrospeichers herum erstrecken, vorzugsweise mehr als 180° und insbesondere mehr als 270°. Die Antenne kann an oder nahe einem axialen Ende des Hydrospeichers angeordnet sein und sich insbesondere um die Anschlussstelle zum Anschließen des Hydrospeichers an die Hydraulikeinrichtung herum erstrecken.

Die Antenne kann insbesondere auswechselbar an dem Hydrospeicher festlegbar sein, wodurch beispielsweise eine Anpassung der Reichweite an die Einbaugegebenheiten oder eine Richtwirkung zu dem zugeordneten Schreib- und/oder Lesegerät hin realisiert ist.

Die Erfindung betrifft auch eine Hydraulikeinrichtung mit einem erfindungsgemäßen Hydrospeicher, wobei an der Anschlussstelle ein Absperrventil angeschlossen ist, und eine mit dem Lese- und/oder Schreibgerät verbundene und das Absperrventil steuernde Steuereinrichtung vor jedem Öffnen des Absperrventils mittels des Lese- und/oder Schreibgeräts Daten aus dem Datenspeicher des Hydrospeichers ausliest und das Absperrventil nur öffnet und damit den Hydrospeicher mit den weiteren Komponenten der Hydraulikeinrichtung verbindet, wenn zuvor von dem Lese- und/oder Schreibgerät aus dem Datenspeicher des Hydrospeichers vorgebbare Daten auslesbar sind.

Es ist eine Datenübertragungsvorrichtung für eine Hydraulikeinrichtung mit mindestens einem Hydrospeicher, insbesondere einem hydropneumatischen Speicher, zur Aufnahme mindestens eines Teilvolumens einer unter Druck stehenden Flüssigkeit vorgesehen, wobei der Hydrospeicher ein Gehäuse mit mindestens einer Anschlussstelle zum Anschließen des Hydrospeichers an die Hydraulikeinrichtung aufweist. Die Datenübertragungsvorrichtung weist ein Lese- und/oder Schreibgerät auf, welches derart Bestandteil der Hydraulikeinrichtung ist oder an der Hydraulikeinrichtung festlegbar ist, dass in einem Datenspeicher des Hydrospeichers gespeicherte Daten mittels des Lese- und/oder Schreibgeräts elektronisch auslesbar sind.

Es sind von einer Steuereinrichtung, die auch in das Lese- und/oder Schreibgerät integriert sein kann, laufend, in vorgebbaren Zeitabständen und/oder ereignisbedingt Parameter betreffend den Betrieb des Hydrospeichers in der Hydraulikeinrichtung in den Datenspeicher einschreibbar. Dabei kann es sich um Daten handeln, die lokal am Ort des Hydrospeichers ermittelt werden, beispielsweise den im Hydrospeicher auftretenden Betriebsdruck, oder um Daten, die von einer übergeordneten und mehrere Lese- und/oder Schreibgeräte steuernde Steuereinrichtung vorgegeben werden, beispielsweise Daten betreffend den maximal zulässigen Betriebsdruck der Hydraulikeinrichtung.

Unter Verwendung von aus dem Datenspeicher ausgelesenen Daten wie beispielsweise Betriebsdauer, Betriebsdruck, Betriebsdruckschwankungen, Betriebstemperatur und dergleichen kann eine Steuereinrichtung die verbleibende Betriebsdauer oder Standzeit des Hydrospeichers bis zur nächsten Wartung berechnen. Die Berechnung kann in dem Lese- und/oder Schreibgerät selbst erfolgen, oder das Lese- und/oder Schreibgerät übermittelt diese Daten an eine Steuereinrichtung. Die Steuereinrichtung kann insbesondere in entsprechender Weise mehrere erfindungsgemäß ausgerüstete Hydrospeicher überwachen und steuern, und beispielsweise bei Erreichen eines kritischen Betriebszustandes die Hydraulikeinrichtung derart steuern, dass andere Hydrospeicher zugeschaltet werden.

Die aus dem Datenspeicher ausgelesenen Daten und/oder daraus berechnete oder abgeleitete Daten können durch eine Anzeigeeinrichtung am Ort des Hydrospeichers signalisierbar sein, beispielsweise durch ein Leuchtmittel zum Signalisieren eines anstehenden Wechsels des Hydrospeichers, durch akustische Signalgeber oder dergleichen.

Die Energie für den Betrieb der Datenübertragungsvorrichtung kann entweder über elektrische Zuleitungen bereitgestellt werden, wobei gegebenenfalls eine einpolige Zuleitung ausreicht, wenn das Rohrleitungssystem der Hydraulikeinrichtung als zweite Elektrode verwendet wird. Als Signalleitung kann ebenfalls die einpolige Zuleitung verwendet werden, beispielsweise indem die Signale als hochfrequente Signale der Energieversorgungsleitung überlagert werden.

Die Energie zum Betrieb des Datenspeichers kann lokal am Ort des Hydrospeichers gewonnen werden, beispielsweise aus der Energie des Mediums der Hydraulikanlage, aus einer Differenz der elektrochemischen Potentiale des Mediums und seiner Umgebung durch ein galvanisches Element, und/oder aus einem Temperaturunterschied zwischen dem Medium und seiner Umgebung unter Ausnutzung des SEEBECK-Effekts, beispielsweise unter Verwendung eines thermoelektrischen Generators, beispielsweise eines PELTIER-Elements. Dabei kann es vorteilhaft sein, wenn die Datenübertragungsvorrichtung auch einen Energiespeicher aufweist, beispielsweise einen konventionellen Akkumulator oder einen kapazitiven Energiespeicher.

Weitere Vorteile, Merkmale und Einzelheiten der Erfindung ergeben sich aus den Unteransprüchen und der nachfolgenden Beschreibung, in der unter Bezugnahme auf die Zeichnungen mehrere Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.
- Fig. 1: zeigt in schematischer Darstellung einen erfindungsgemäßen Hydrospeicher; und
- Fig. 2: zeigt eine perspektivische Ansicht des Datenspeichers und der zugehörigen Antenne.

Die Fig. 1 zeigt in schematischer Darstellung einen erfindungsgemäßen Hydrospeicher 1 zur Aufnahme mindestens eines Teilvolumens einer unter Druck stehenden Flüssigkeit einer nur ausschnittsweise dargestellten Hydraulikeinrichtung 10. Der Hydrospeicher 1 weist ein Gehäuse 12 mit einer Anschlussstelle 14 zum Anschließen des Hydrospeichers 1 an die Hydraulikeinrichtung 10 auf. In dem Gehäuse 12 ist ein Trennelement 16, im dargestellten Ausführungsbeispiel eine Membran, angeordnet, durch die zwei Arbeitsräume 18, 20 voneinander getrennt sind. Im ersten Arbeitsraum 18 befindet sich die Flüssigkeit, die über die Anschlussstelle 14 und ein optional vorgesehenes Absperrventil 22 mit der Hydraulikeinrichtung 10 in Verbindung steht.

Im zweiten Arbeitsraum 20 befindet sich ein Gas, vorzugsweise ein Inertgas wie beispielsweise Stickstoff, das komprimierbar ist und dessen Druck im Wesentlichen dem Druck der Flüssigkeit im ersten Arbeitsraum 18 entspricht. Der zweite Arbeitsraum 20 kann über ein Absperrelement 24 von außerhalb mit Gas befüllt werden, wobei zu diesem Zweck im Ausführungsbeispiel das Absperrelement 24 an eine Befüllleitung 26 angeschlossen sein kann. Auf diese Weise können beispielsweise Gasverluste automatisch oder von einer Steuereinrichtung 36 gesteuert ausgeglichen werden oder es kann ein vorgebbarer Druck auch während des Betriebs des Hydrospeichers 1 eingestellt werden.

Der Hydrospeicher 1 weist einen ersten Datenspeicher 28 auf. Mittels eines Lese- und/oder Schreibgeräts 30 sind die in dem ersten Datenspeicher 28 gespeicherten Daten elektronisch auslesbar. Alternativ oder ergänzend können auch Daten über das Lese- und/oder Schreibgerät 30 in den ersten Datenspeicher 28 einschreibbar sein. Der erste Datenspeicher 28 ist dabei außerhalb der beiden Arbeitsräume 18, 20 angeordnet, insbesondere außen am Gehäuse 12 des Hydrospeichers 1 im Bereich der Anschlussstelle 14. In dem ersten Datenspeicher 28 sind in einem vorzugsweise nicht-überschreibbaren und nur-lesbaren Speicherbereich Daten gespeichert, die eine Identifizierung des Hydrospeichers 1 ermöglichen, vorzugsweise sogar eine Identifizierung des individuellen Hydrospeichers 1, beispielsweise anhand einer nur einmal vergebenen Seriennummer. Die Daten können dabei mindestens teilweise codiert oder uncodiert gespeichert sein.

Die Datenübertragung zwischen dem ersten Datenspeicher 28 und dem Lese- und/oder Schreibgerät 30 erfolgt drahtlos. Der erste Datenspeicher 28 arbeitet dabei nach dem Transponderprinzip und antwortet auf eine entsprechende Stimulation durch das Lese- und/oder Schreibgerät 30, beispielsweise mittels elektromagnetischer Wellen. Der erste Datenspeicher 28 kann hierzu eine Energiequelle aufweisen, beispielsweise einen elektrochemischen oder kapazitiven Energiespeicher, und/oder der erste Datenspeicher 28 kann an eine elektrische Versorgungsleitung angeschlossen sein. In einer bevorzugten Ausführungsart ist die für den Betrieb des ersten Datenspeichers 28 erforderliche Energie von dem Lese- und/oder Schreibgerät 30 auf den ersten Datenspeicher 28 oder auf eine mit dem ersten Datenspeicher 28 verbundene Empfangseinheit kontaktlos übertragbar, beispielsweise durch ein elektromagnetisches Feld.

In dem dargestellten Ausführungsbeispiel weist der Hydrospeicher 1 alter-nativ oder ergänzend zu dem ersten Datenspeicher 28 einen zweiten Datenspeicher 32 auf, der innerhalb des ersten Arbeitsraums 28 angeordnet ist. Der zweite Datenspeicher 32 kann mindestens ein Sensorelement zum Erfassen des Drucks und/oder der Temperatur und/oder weiterer wesentlicher Parameter der Flüssigkeit der Hydraulikeinrichtung 10 aufweisen. Diese Daten können mindestens temporär in dem zweiten Datenspeicher 32 gespeichert werden und/oder unmittelbar oder auf Abruf an das Lese- und/oder Schreibgerät 30 übertragen werden.

In entsprechender Weise kann der Hydrospeicher 1 alternativ oder ergänzend im zweiten Arbeitsraum 20 einen dritten Datenspeicher 34 aufweisen, der ebenfalls mindestens ein Sensorelement aufweisen kann, mit dem der Druck und/oder die Temperatur und/oder ein weiterer Parameter des in dem zweiten Arbeitsraum 20 vorhandenen Gases ermittelbar und mindestens temporär speicherbar ist zur vorzugsweise drahtlosen Übertragung an das Lese- und/oder Schreibgerät 30.

Das Lese- und/oder Schreibgerät 30 steht in Verbindung mit einer Steuereinrichtung 36, die mit mehreren derartigen Lese- und/oder Schreibgeräten 30 und/oder anderen Komponenten der Hydraulikeinrichtung 10 verbunden sein kann. Insbesondere kann die Steuereinrichtung 36 das Absperrventil 22 und/oder das Absperrelement 24 steuern. Die Verbindung zwischen dem Lese- und/oder Schreibgerät 30 und der Steuereinrichtung 36 kann entweder über eine Datenleitung 38 erfolgen, die auch eine Energieversorgung des Lese- und/oder Schreibgeräts 30 bereitstellen kann, oder auch drahtlos, beispielsweise mittels eines Wireless Local Area Network (WLAN).

Die Steuereinrichtung 36 kann beispielsweise durch Abfragen des Datenspeichers 28, 32 34 zunächst prüfen, ob ein für den gegebenen Anwendungsfall geeigneter Hydrospeicher 1 vorliegt, und darüber hinaus auch die bisherigen Betriebsdaten des Hydrospeichers 1 aus dem Datenspeicher 28, 32, 34 auslesen und daraus die verbleibende Betriebsdauer des Hydrospeichers 1 berechnen, und nur bei entsprechenden Daten den Hydrospeicher 1 durch Öffnen des Absperrventils 22 mit der Hydraulikeinrichtung 10 verbinden.

Auch während des Betriebs kann die Steuereinrichtung 36 fortlaufend, in regelmäßigen oder unregelmäßigen Zeitabständen oder ereignisbedingt den Status des Hydrospeichers 1 durch Auslesen des Datenspeichers 28, 32, 34 abfragen. In entsprechender Weise können über das Lese- und/oder Schreibgerät 30 auch Daten in den Datenspeicher 28, 32, 34 eingeschrieben werden, um beispielsweise Betriebsparameter abzuspeichern, denen der Hydrospeicher 1 im bisherigen Betrieb ausgesetzt war.

Weiterhin ist möglich, dass über das Lese- und/oder Schreibgerät 30 geprüft wird, ob der eingesetzte Hydrospeicher 1 den für den jeweiligen Anwendungsfall geforderten Spezifikationen entspricht. Beispielsweise kann eine von der Steuereinrichtung 36 vorgeschriebene Identifikationsnummer des Hydrospeichers 1 abgefragt werden. Die aus dem Datenspeicher 28, 32, 34 ausgelesenen Daten können insbesondere daraufhin überprüft werden, ob es sich um einen Hydrospeicher 1 vom vorgeschriebenen Typ handelt, beispielsweise um ein Hydrospeicher 1 des Originalherstellers, ob der Hydrospeicher 1 die erforderliche Druckfestigkeit aufweist, ob die verbleibende Standzeit noch ausreichend ist und dergleichen. Insbesondere dann, wenn die Berechnung der verbleibenden Standzeit bis zur nächsten Wartung auf der Auswertung der während des Betriebs gemessenen Betriebsparameter, beispielsweise des Druckverlaufs, beruht, kann durch den erfindungsgemäßen Hydrospeicher 1 das Wartungsintervall individuell angepasst werden.

Die Fig. 2 zeigt eine perspektivische Ansicht des ersten Datenspeichers 28 und einer mit dem ersten Datenspeicher 28 verbundenen Antenne 40, die sich außerhalb des ersten Datenspeichers 28 erstreckt und für eine Signalkopplung zwischen dem ersten Datenspeicher 28 und dem Lese- und/oder Schreibgerät 30 vorgesehen ist. Die Antenne 40 erstreckt sich um eine Längsachse 42 des Hydrospeichers herum, im dargestellten Ausführungsbeispiel um etwa 300°. Dadurch ist unabhängig von der Winkelstellung des Hydrospeichers 1 eine Signalkopplung gewährleistet.

Die Antenne 40 ist von außerhalb des Hydrospeichers 1 zugänglich. Die Antenne 40 ist lösbar mit dem ersten Datenspeicher 28 unter Verwendung eines elektrischen Steckverbinders 44 verbindbar. Dadurch können individuell geeignete Antennen eingesetzt werden, beispielsweise um eine Reichweite der drahtlosen Verbindung zwischen dem ersten Datenspeicher 28 und dem Lese- und/oder Schreibgerät 30 einzustellen und/oder um eine Richtwirkung der drahtlosen Verbindung bereitzustellen. Auch der zweite und/oder dritte Datenspeicher 32, 34 können eine derartige Antenne 40 aufweisen.

## Patentansprüche

1. Hydrospeicher (1) zur Aufnahme mindestens eines Teilvolumens einer unter Druck stehenden Flüssigkeit, insbesondere hydropneumatischer Speicher, wobei der Hydrospeicher (1) ein Gehäuse (12) mit mindestens einer Anschlussstelle (14) zum Anschließen des Hydrospeichers (1) an eine Hydraulikeinrichtung (10) aufweist, wobei mindestens ein Datenspeicher (28, 32, 34) derart Bestandteil des Hydrospeichers (1) ist, dass mittels eines außerhalb des Hydrospeichers (1) angeordneten Lese- und/oder Schreibgeräts (30) die in dem Datenspeicher (28, 32, 34) gespeicherten Daten aus dem Datenspeicher (28, 32, 34) elektronisch auslesbar sind, **dadurch gekennzeichnet, dass** die Datenübertragung zwischen dem Datenspeicher (28, 32, 34) und dem Lese- und/oder Schreibgerät (30) drahtlos erfolgt, dass eine sich außerhalb des Datenspeichers (28, 32, 34) erstreckende Antenne (40) für die Signalkopplung zwischen dem Datenspeicher (28, 32, 34) und dem Lese- und/oder Schreibgerät (30) vorgesehen ist und dass die Antenne (40) mittels eines elektrischen Steckverbinders (44) mit dem Datenspeicher (28, 32, 34) elektrisch verbunden ist.

2. Hydrospeicher (1) nach Anspruch 1, **dadurch gekennzeichnet, dass** in dem Gehäuse (12) ein Trennelement (16) angeordnet ist, durch das zwei Arbeitsräume (18, 20) voneinander getrennt sind, und dass der Datenspeicher (28, 32, 34) derart in einem der beiden Arbeitsräume (18, 20) angeordnet oder mit einem der beiden Arbeitsräume (18, 20) verbunden ist, dass ein Parameter eines in dem Arbeitsraum (18, 20) befindlichen Mediums, insbesondere eines Fluids, von dem Datenspeicher (28, 32, 34) erfassbar und in dem Datenspeicher (28, 32, 34) mindestens temporär speicherbar ist.

3. Hydrospeicher (1) nach Anspruch 1 oder 2, **dadurch gekennzeichnet, dass** der Hydrospeicher (1) ein hydropneumatischer Speicher ist, dass einer der Arbeitsräume (18, 20) ein Gasraum ist, und dass der Datenspeicher (28, 32, 34) derart in dem Gasraum angeordnet oder mit dem Gasraum verbunden ist, dass der in dem Gasraum herrschende Druck von dem Datenspeicher (28, 32, 34) erfassbar und in dem Datenspeicher (28, 32, 34) mindestens temporär speicherbar ist.

4. Hydrospeicher (1) nach Anspruch 1 oder einem der vorgenannten Ansprüche, **dadurch gekennzeichnet, dass** in einem nicht-überschreibbaren und nur-lesbaren Speicherbereich des Datenspeichers (28, 32, 34) Daten gespeichert sind, die eine Identifizierung eines Typs des Hydrospeichers (1) ermöglichen, vorzugsweise sogar eine Identifizierung des individuellen Hydrospeichers (1).

5. Hydrospeicher (1) nach Anspruch 1 oder einem der vorgenannten Ansprüche, **dadurch gekennzeichnet, dass** in einem mindestens einmal-beschreibbaren Speicherbereich des Datenspeichers (28, 32, 34), vorzugsweise in einem nur-einmal beschreibbaren Speicherbereich des Datenspeichers (28, 32, 34), Daten speicherbar sind, insbesondere Betriebsdaten des Hydrospeichers (1).

6. Hydrospeicher (1) nach Anspruch 1 oder einem der vorgenannten Ansprüche, , dass die Daten drahtlos aus dem Datenspeicher (28, 32, 34) auslesbar und/oder drahtlos in den Datenspeicher (28, 32, 34) einschreibbar sind.

7. Hydrospeicher (1) nach Anspruch 1 oder einem der vorgenannten Ansprüche, dass der Datenspeicher (28, 32, 34) nach dem Transponderprinzip arbeitet und auf eine entsprechende Stimulation des Lese- und/oder Schreibgeräts (30) Daten aus dem Datenspeicher (28, 32, 34) auslesbar sind oder Daten in den Datenspeicher (28, 32, 34) einschreibbar sind.

8. Hydrospeicher (1) nach Anspruch 1 oder einem der vorgenannten Ansprüche, dass die für den Betrieb des Datenspeichers (28, 32, 34) erforderliche Energie von dem Lese- und/oder Schreibgerät (30) auf den Datenspeicher (28, 32, 34) oder auf eine dem Datenspeicher (28, 32, 34) zugeordnete und mit dem Datenspeicher (28, 32, 34) verbundene Empfangseinheit übertragbar ist.

9. Hydrospeicher (1) nach Anspruch 1 oder einem der vorgenannten Ansprüche, **dadurch gekennzeichnet, dass** die Antenne (40) sich mindestens abschnittsweise um eine Längsachse (42) des Hydrospeichers (1) herum erstreckt und dadurch unabhängig von der Winkelstellung des Hydrospeichers (1) und des daran angebrachten Datenspeichers (28, 32, 34) eine Signalkopplung zwischen dem Datenspeicher (28, 32, 34) und dem Lese- und/oder Schreibgerät (30) gewährleistet ist.

10. Hydrospeicher (1) nach Anspruch 9, **dadurch gekennzeichnet, dass** die Antenne (40) sich über einen Winkelbereich von mehr als 90°, vorzugsweise mehr als 180° und insbesondere mehr als 270° um die Längsachse (42) herum erstreckt.

11. Hydrospeicher (1) nach Anspruch 9 oder 10, **dadurch gekennzeichnet, dass** die Antenne (40) an oder nahe einem axialen Ende des Hydrospeichers (1) angeordnet ist.

12. Hydrospeicher (1) nach Anspruch 9 oder einem der Ansprüche 9 bis 11, **dadurch gekennzeichnet, dass** die Antenne (40) an oder nahe der Anschlussstelle (14) des Hydrospeichers (1) angeordnet ist.

13. Hydrospeicher (1) nach Anspruch 9 oder einem der Ansprüche 9 bis 12, **dadurch gekennzeichnet, dass** die Antenne (40) im montierten Zustand des Hydrospeichers (1) auswechselbar ist.

14. Hydraulikeinrichtung (10) mit einem Hydrospeicher (1) nach einem der Ansprüche 1 bis 13, **dadurch gekennzeichnet, dass** die Anschlussstelle (14) des Hydrospeichers (1) mit einem Absperrventil (22) verbunden ist, und dass eine mit dem Lese- und/oder Schreibgerät (30) verbundene und das Absperrventil (22) steuernde Steuereinrichtung (36) vor jedem Öffnen des Absperrventils (22) mittels des Lese- und/ oder Schreibgeräts (30) Daten aus dem Datenspeicher (28, 32, 34) des Hydrospeichers (1) ausliest und das Absperrventil (22) nur öffnet und damit den Hydrospeicher (1) mit den weiteren Komponenten der Hydraulikeinrichtung (10) verbindet, wenn zuvor von dem Lese- und/ oder Schreibgerät (30) aus dem Datenspeicher (28, 32, 34) des Hydrospeichers (1) vorgebbare Daten auslesbar sind.

## Claims

1. A hydraulic accumulator (1) for accommodating at least a partial volume of a pressurised liquid, in particular a hydropneumatic accumulator, the hydraulic accumulator (1) having a housing (12) with at least one connection point (14) for the connection of the hydraulic accumulator (1) to a hydraulic device (10), at least one data memory (28, 32, 34) being a component part of the hydraulic accumulator (1) such that the data stored in the data memory (28, 32, 34) can be read out electronically from the data memory (28, 32, 34) by means of a reading and/or writing device (30) disposed outside of the hydraulic accumulator (1), **characterised in that** the transmission of data between the data memory (28, 32, 34) and the reading and/or writing device (30) takes place wirelessly so that an antenna (40) extending outside of the data memory (28, 32, 34) is provided for signal coupling between the data memory (38, 32, 34) and the reading and/or writing device (30), and that the antenna (40) is connected electrically to the data memory (28, 32, 34) by means of an electrical plug connector (44).

2. The hydraulic accumulator (1) according to Claim 1, **characterised in that** there is disposed within the housing (12) a separating element (16) by means of which two working chambers (18, 20) are separated from one another, and that the data memory (28, 32, 34) is disposed in one of the two working chambers (18, 20) or is connected to one of the two working chambers (18, 20) such that one parameter of a medium, in particular of a fluid, located within the working chamber (18, 20) can be recorded by the data memory (28, 32, 34) and can be stored at least temporarily in the data memory (28, 32, 34).

3. The hydraulic accumulator (1) according to Claim 1 or 2, **characterised in that** the hydraulic accumulator (1) is a hydropneumatic accumulator, that one of the working chambers (18, 20) is a gas chamber, and that the data memory (28, 32, 34) is disposed in the gas chamber or is connected to the gas chamber such that the pressure prevailing in the gas chamber can be recorded by the data memory (28, 32, 34) and can be stored at least temporarily in the data memory (28, 32, 34).

4. The hydraulic accumulator (1) according to Claim 1 or any of the preceding claims, **characterised in that** data are stored in a non-overwritable and read-only memory area of the data memory (28, 32, 34), which data enable identification of a hydraulic accumulator (1) type, preferably even identification of the individual hydraulic accumulator (1).

5. The hydraulic accumulator (1) according to Claim 1 or any of the preceding claims, **characterised in that** data, in particular operating data of the hydraulic accumulator (1), can be stored in an at least write once memory area of the data memory (28, 32, 34), preferably in an only write once memory area of the data memory (28, 32, 34).

6. The hydraulic accumulator (1) according to Claim 1 or any of the preceding claims, **characterised in that** the data can be read out wirelessly from the data memory (28, 32, 34) and/or can be written wirelessly into the data memory (28, 32, 34).

7. The hydraulic accumulator (1) according to Claim 1 or any of the preceding claims, **characterised in that** the data memory (28, 32, 34) works according to the transponder principle and data can be read out of the data memory (28, 32, 34) or data can be written into the data memory (28, 32, 34) upon corresponding stimulation of the reading and/or writing device (30).

8. The hydraulic accumulator (1) according to Claim 1 or any of the preceding claims, **characterised in that** the energy required to operate the data memory (28, 32, 34) can be transferred from the reading and/or writing device (30) to the data memory (28, 32, 34) or to a receiving unit assigned to the data memory (28, 32, 34) and connected to the data memory (28, 32, 34).

9. The hydraulic accumulator (1) according to Claim 1 or any of the preceding claims, **characterised in that** the antenna (40) extends, at least in sections, around a longitudinal axis (42) of the hydraulic accumulator (1), and in this way signal coupling between the data memory (28, 32, 34) and the reading and/or writing device (30) is guaranteed independently of the angular position of the hydraulic accumulator (1) and of the data memory (28, 32, 34) attached to the latter.

10. The hydraulic accumulator (1) according to Claim 9, **characterised in that** the antenna (40) extends over an angular range of more than 90°, preferably more than 180° and in particular more than 270° around the longitudinal axis (42).

11. The hydraulic accumulator (1) according to Claim 9 or 10, **characterised in that** the antenna (40) is disposed at or close to an axial end of the hydraulic accumulator (1).

12. The hydraulic accumulator (1) according to Claim 9 or any of Claims 9 to 11, **characterised in that** the antenna (40) is disposed at or close to the connection point (14) of the hydraulic accumulator (1).

13. The hydraulic accumulator (1) according to Claim 9 or any of Claims 9 to 12, **characterised in that** the antenna (40) can be replaced when the hydraulic accumulator (1) is in the installed state.

14. A hydraulic device (10) comprising a hydraulic accumulator (1) according to any of Claims 1 to 13, **characterised in that** the connection point (14) of the hydraulic accumulator (1) is connected to a shut-off valve (22) and that a control device (36) connected to the reading and/or writing device (30) and controlling the shut-off valve (22) reads out data from the data memory (28, 32, 34) of the hydraulic accumulator (1) by means of the reading and/or writing device (30) before each opening of the shut-off valve (22) and only opens the shut-off valve (22) and so connects the hydraulic accumulator (1) to the other components of the hydraulic device (10) if predeterminable data can first of all be read out from the data memory (28, 32, 34) of the hydraulic accumulator (1) by the reading and/or writing device (30).

## Revendications

1. Accumulateur (1) hydraulique de réception d'au moins un volume partiel d'un fluide sous pression, notamment accumulateur hydropneumatique, dans lequel l'accumulateur (1) hydraulique a une enveloppe (12) ayant au moins un point (14) de raccordement de l'accumulateur (1) hydraulique à un dispositif (10) hydraulique, dans lequel au moins une mémoire (28, 32, 34) de données fait partie de l'accumulateur (1) hydraulique, de manière à pouvoir, au moyen d'un appareil (30) de lecture et/ou d'écriture disposé à l'extérieur de l'accumulateur (1) hydraulique, lire électroniquement dans la mémoire (28, 32, 34) de données les données mémorisées dans la mémoire (28, 32, 34) de données, **caractérisé en ce que** la transmission des données, entre la mémoire (28, 32, 34) de données et l'appareil (30) de lecture et/ou d'écriture, s'effectue sans fil **en ce qu'**il est prévu une antenne (40) s'étendant à l'extérieur de la mémoire (28, 32, 34) de données pour coupler le signal entre la mémoire (28, 32, 34) de données et l'appareil (30) de lecture et/ou d'écriture et **en ce que** l'antenne (40) est reliée électriquement à la mémoire (28, 32, 34) de données au moyen d'un connecteur (44) électrique à enfichage.

2. Accumulateur (1) hydraulique suivant la revendication 1, **caractérisé en ce que** dans l'enveloppe (12) est disposé un élément (16) de séparation, par lequel deux espaces (18, 20) de travail sont séparés l'un de l'autre et **en ce que** la mémoire (28, 32, 34) de données est disposée dans l'un des deux espaces (18, 20) de travail ou est reliée à l'un des deux espaces (18, 20) de travail, de manière à ce qu'un paramètre d'un milieu, notamment d'un fluide, se trouvant dans l'espace (18, 20) de travail, puisse être détecté par la mémoire (28, 32, 34) de données et puisse être mémorisé, au moins temporairement, dans la mémoire (28, 32, 34) de données.

3. Accumulateur (1) hydraulique suivant la revendication 1 ou 2, **caractérisé en ce que** l'accumulateur (1) hydraulique est un accumulateur hydropneumatique, **en ce que** l'un des espaces (18, 20) de travail est un espace pour du gaz et **en ce que** la mémoire (28, 32, 34) de données est disposée dans l'espace pour du gaz ou est reliée à l'espace pour du gaz, de manière à ce que la pression régnant dans l'espace pour du gaz puisse être détectée par l'accumulateur (28, 32, 34) de données et puisse être mémorisée, au moins temporairement, dans la mémoire (28, 32, 34) de données.

4. Accumulateur (1) hydraulique suivant la revendication 1 ou l'une des revendications précédentes, **caractérisé en ce que**, dans une partie de mémoire, inécrasable et à lecture seulement, de la mémoire (28, 32, 34) de données sont mémorisées des données, qui rendent possible l'identification d'un type de l'accumulateur (1) hydraulique, de préférence même une identification de l'accumulateur (1) hydraulique individuel.

5. Accumulateur (1) hydraulique suivant la revendication 1 ou l'une des revendications précédentes, **caractérisé en ce que**, dans au moins une partie, dans laquelle on peut écrire une seule fois, de la mémoire (28, 32, 34) de données sont mémorisées, de préférence dans une partie, dans laquelle on ne peut écrire qu'une fois, de la mémoire (28, 32, 34) de données, des données, notamment des données de fonctionnement de l'accumulateur (1) hydraulique.

6. Accumulateur (1) hydraulique suivant la revendication 1 ou l'une des revendications précédentes, **caractérisé en ce que** les données peuvent être lues sans fil dans la mémoire (28, 32, 34) de données et/ou peuvent être inscrites sans fil dans la mémoire (28, 32, 34) de données.

7. Accumulateur (1) hydraulique suivant la revendication 1 ou l'une des revendications précédentes, **caractérisé en ce que** la mémoire (28, 32, 34) de données fonctionne suivant le principe du transpondeur et, sur une stimulation correspondante de l'appareil (30) de lecture et/ou d'écriture, des données peuvent être lues dans la mémoire (28, 32, 34) de données ou des données peuvent être inscrites dans la mémoire (28, 32, 34) de données.

8. Accumulateur (1) hydraulique suivant la revendication 1 ou l'une des revendications précédentes, **caractérisé en ce que** l'énergie nécessaire pour le fonctionnement de la mémoire (28, 32, 34) de données peut être transmise de l'appareil (30) de lecture et/ou d'écriture à la mémoire (28, 32, 34) de données ou à une unité de réception associée à la mémoire (28, 32, 34) de données et reliée à la mémoire (28, 32, 34) de données.

9. Accumulateur (1) hydraulique suivant la revendication 1 ou l'une des revendications précédentes, **caractérisé en ce que** l'antenne (40) s'étend, au moins par tronçon, autour d'un axe (42) longitudinal de l'accumulateur (1) hydraulique et assure ainsi, indépendamment de la position angulaire de l'accumulateur (1) hydraulique et de la mémoire (28, 32, 34) de données, qui y est mise, un couplage de signal entre l'accumulateur (28, 32, 34) de données et l'appareil (30) d'écriture et/ou de lecture.

10. Accumulateur (1) hydraulique suivant la revendication 9, **caractérisé en ce que** l'antenne (40) s'étend sur une plage angulaire de plus de 90°, de préférence de plus de 180° et notamment de plus de 270° autour de l'axe (42) longitudinal.

11. Accumulateur (1) hydraulique suivant la revendication 9 ou 10, **caractérisé en ce que** l'antenne (40) est disposée à ou à proximité d'une extrémité axiale de l'accumulateur (1) hydraulique.

12. Accumulateur (1) hydraulique suivant la revendication 9 ou l'une des revendications 9 à 11, **caractérisé en ce que** l'antenne (40) est disposée au ou à proximité du point (14) de raccordement de l'accumulateur (1) hydraulique.

13. Accumulateur (1) hydraulique suivant la revendication 9 ou l'une des revendications 9 à 12, **caractérisé en ce que** l'antenne (40) peut être remplacée alors que l'accumulateur (1) hydraulique est à l'état monté.

14. Dispositif (10) hydraulique, comprenant un accumulateur (1) hydraulique suivant l'une des revendications 1 à 13, **caractérisé en ce que** le point (14) de raccordement de l'accumulateur (1) hydraulique est relié à une vanne (22) d'arrêt et **en ce qu'**un dispositif (36) de commande, relié à l'appareil (30) de lecture et/ou d'écriture et commandant la vanne (22) d'arrêt, lit, avant chaque ouverture de la vanne (22) d'arrêt, au moyen de l'appareil (30) de lecture et/ou d'écriture, des données dans la mémoire (28, 32, 34) de données de l'accumulateur (1) hydraulique et n'ouvre la vanne (22) d'arrêt, et ainsi relie l'accumulateur (1) hydraulique aux autres composants du dispositif (10) hydraulique, que si, auparavant, des données pouvant être prescrites ont pu être lues par l'appareil (30) de lecture et/ou d'écriture dans la mémoire (28, 32, 34) de données de l'accumulateur (1) hydraulique.
